# EUROPÄISCHE PATENTANMELDUNG

(11) **EP 0 916 616 A1**
(43) Veröffentlichungstag der Anmeldung: **19.05.1999**
(21) Anmeldenummer: 98121313.5
(22) Anmeldetag: 09.11.1998
(51) Int. Cl.: B67B 7/86, A47G 23/02

(54) **Halte- und Ausgussvorrichtung für Nachfüllbehälter**

(30) Priorität: 17.11.1997 DE 19750861
(71) Anmelder: Henkel Kommanditgesellschaft auf Aktien, 40589 Düsseldorf-Holthausen (DE)
(72) Erfinder: Barthel, Wolfgang Dr.-Ing., 40589 Düsseldorf (DE); Flohr, Andreas, 50354 Hürth (DE); Mühlhausen, Georg Dipl.-Designer, 40597 Düsseldorf (DE)

(57) **Zusammenfassung**

Die Erfindung betrifft einen Aufnahmebehälter für Nachfüllbeutel, der aus mindestens zwei zueinander beweglichen Teilen (1, 2) besteht. In auseinanderbewegter Stellung ist ein Nachfüllbeutel in ein Teil (1) einlegbar. An dem anderen, zum Schließen relativ zum Nachfüllbeutel zu bewegenden Teil (2) ist ein mit einer in einem Konus angeordneten Öffnung (7) versehender und mit Ausschüttülle (5) verbunderer Hohldorn (3) anbegebracht. Die beiden Teile (1, 2) sind in Schließstellung lösbar verriegelt.

## Beschreibung

Die Erfindung betrifft einen Aufnahmebehälter für Nachfüllbeutel, der aus mindestens zwei zueinander beweglichen Teilen besteht. Im besonderen ist der Erfindungsgegenstand ein System, mit dem Nachfüllbeutel eines bestimmten Formates für pulverförmige oder körnige Produkte gegen Umwelteinflüsse geschützt aufgenommen, automatisch geöffnet und handhabungsfreundlich benutzt werden können.

Waschmittel und andere pulverförmige oder körnige Produkte werden zunehmend als sogenannte Refill- oder Nachfüll-Lösung angeboten. Dabei werden diese Produkte aus Gründen, die Forderungen des Umweltschutzes und der Wirtschaftlichkeit nachkommen, in preiswerten Verkaufsverpackungen auf den Markt gebracht. Diese bestehen meist aus nicht formstabilen Verpackungen, die beispielsweise aus Kunststoffverbundfolien hergestellt werden. Vom Endverbraucher werden diese Verkaufsverpackungen in andere formstabile Verpackungen umgefüllt oder hineingestellt, beispielsweise in feste Faltschachtelpakete oder Wertboxen. Hierzu muß die Verkaufsverpackung, das heißt also der Nachfüllbeutel mittels eines Öffnungshilfsmittels, beispielsweise einer Schere oder eines Messers geöffnet werden. Wird das Produkt in ein geeignetes Gefäß umgefüllt, kann es zu Handhabungsfehlern und Störungen kommen. Beispielsweise werden bei dieser Gelegenheit oft Teilmengen danebengeschüttet. Vor allen Dingen aber ist in vielen Fällen eine Produktidentifikation nicht mehr gewährleistet, da das Umfüllgefäß nicht entsprechend gekennzeichnet ist.

Der Erfindung liegt das technische Problem zugrunde, einen vorbeschriebenen Behälter so zu gestalten, daß er eine handhabungsfreundliche Aufnahme für Nachfüllbeutel bildet, das Öffnen des Refillbeutels ohne Hilfsmittel erlaubt, einen ausreichenden Schutz des im Nachfüllbeutel vorhandenen Produktes gegen Umgebungseinwirkungen darstellt und billig herzustellen ist. Dieses Problem wird erfindungsgemäß durch die Ausbildung eines vorbeschriebenen Aufnahmebehälters in der Form gelöst, daß in auseinanderbewegter Stellung ein Nachfüllbeutel in ein Teil einlegbar ist und an dem anderen, zum Schließen relativ zum Nachfüllbeutel zu bewegenden Teil ein mit einer in einem Konus angeordneten Öffnung versehener und mit einer Ausschüttülle verbundener Hohldorn angebracht ist und die beiden Teile in Schließstellung lösbar verriegelbar sind.

Wird ein Nachfüllbeutel aus flexiblem, nicht formstabilem Material in ein Teil des Aufnahmebehälters eingelegt und das andere Teil dann zum zumindest weitgehenden Umschließen des Nachfüllbeutels und zur Bildung des Aufnahmebehälters in geschlossener Form auf das Aufnahmeteil mit dem Nachfüllbeutel hinbewegt, schneidet sich der Hohldorn automatisch durch die Umhüllung des Nachfüllbeutels. Durch die im Konus des Hohldorns angeordnete Öffnung läuft Material in den Hohldom und von dort zu der mit dem Hohldorn verbundenen Ausschüttülle. Beim Kippen des Aufnahmebehälters in Richtung der Ausschüttülle kann die gewünschte Produktmenge dosiert werden, ohne daß diese angefaßt oder beispielsweise mit einem Schöpflöffel entnommen werden muß.

Sind die beiden Teile schwenkbar aneinander angelenkt, ist damit vorteilhaft sichergestellt, daß der Hohldorn den Nachfüllbeutel an der dafür vorgesehenen geeigneten Stelle aufschlitzt. Außerdem ist dadurch sichergestellt, daß die beiden Teile immer zusammenbleiben und nicht verlegt werden. Eine Ausführungsform des Aufnahmebehälters, bei der die beiden Teile schalenförmig ausgebildet sind und beim Aufschwenken ein äußeres Volumen mit größerer Öffnung umschließen, hat den Vorteil, daß der Nachfüllbeutel bequem und ohne zusätzliche Manipulationen in das Aufnahmeteil des Aufnahmebehälters eingebracht werden kann. Eine Ausführungsform, bei der das aufnehmende Teil im wesentlichen das Behältervolumen darstellt und das schwenkbare Teil im wesentlichen den Behälterverschluß bildet, hat den Vorteil, daß mit dem Einschwenken des den Hohldorn und die Auschüttüle tragenden Teils gleichzeitig ein sicherer Abschluß des Nachfüllbeutels gegen mögliche äußere Beeinträchtigungen gegeben ist.

Die Anordnung oder Ausbildung eines Handgriffs an dem Teil, das den Nachfüllbeutel aufnimmt, erleichtert in vorteilhafter Weise die Handhabung nicht nur bei der Dosierung, sondern auch beim Einsetzen und Schließen des Aufnahmebehälters. Außerdem werden Überschneidungen mit der Anordnung des Hohldorns und der Auschüttülle vermieden. Die Anordnung eines schwenkbar gelagerten Deckels an der Ausschüttülle vervollständigt in einfacher Weise den Abschluß des im Aufnahmebehälter befindlichen Produktes gegen Umwelteinflüsse, ohne die Handhabung zu komplizieren, da sich der Deckel bei der Neigung des Aufnahmebehälters in Richtung der Ausschüttülle automatisch öffnet und beim Abstellen automatisch wieder schließt.

Wird zumindest ein Teil aus einem steifen federnden Material hergestellt, läßt sich die Verriegelbarkeit in einfacher und wenig aufwendiger Form ermöglichen. Dabei wird an einem Teil eine Rastmarke und am anderen Teil eine die Rastmarke aufnehmende Rastöffnung angeordnet. Am zweckmäßigsten ist es, wenn die Rastmarke an einem Steg des zu dem Beutel hinbewegten Teils vorgesehen ist, der in Richtung auf das aufnehmende Teil übersteht. Beim Schließen der beiden Teile können diese Stege in oder über die Wand des aufnehmenden Teils geschoben werden, bis die an den Stegen vorhandenen Rastmarken in die Rastöffnungen einrasten. Dadurch, daß zumindest eines der Teile aus steifem federnden Material besteht, läßt sich der mit den Stegen versehene Teil entsprechend auslenken. Er springt automatisch in die Ausgangsstellung und damit in eine Verriegelungslage zurück, sobald der Auslenkdruck weggenommen wird.

Eine formatspezifische Kennzeichnung zumindest eines der Aufnahmebehälterteile stellt sicher, daß die Identifikation des im Aufnahmebehälter bevorrateten Produktes in einfacher Weise möglich ist. Für den Produkthersteller bringt sie den zusätzlichen Vorteil, daß sie dann zu einer gewissen Produkttreue beiträgt, wenn unterschiedliche Produkte jeweils spezifische Nachfülbeutelformate aufweisen.

Die erwähnten und weitere Vorteile werden deutlich bei der Beschreibung von Ausführungsbeipielen, die in beigefügter Zeichnung dargestellt sind. Darin zeigt
- Fig. 1: einen Aufnahmebehälter aus zwei schwenkbar aneinander angelenkten Teilen in einer Seitenansicht;
- Fig. 2: den Aufnahmebehälter gemäß Fig.1 in Draufsicht und
- Fig. 3: die Seitenansicht einer anderen Ausführungsform.

Bei dem in Fig. 1. dargestellten Aufnahmebehälter handelt es sich um eine Ausführungsform, bei dem zwei Teile 1, 2 schwenkbar aneinander angelenkt sind und dessen umschlossenenes Volumen sich beim Aufschwenken der beiden Teile vergrößert. Auch die Öffnung zwischen den beiden Teilen wird entsprechend erweitert. Das feststehende Teil 1 ist mit einem Handgriff 4 versehen und besteht aus einer Halbschale mit rechteckigem Querschnitt und einem in der Seitenansicht etwa dreieckigen Zuschnitt. An seiner in Blickrichtung linken unteren Ecke ist ein Schwenklager 11 und in seiner rechten oberen Ecke eine Rastöffnung 8 angeordnet. Das andere Teil 2, das an Teil 1 schwenkbar angelenkt ist, besteht ebenfalls aus einer Halbschale mit rechteckigem Querschnitt, deren Seitenprofil etwa komplementär zum Teil 1 ausgebildet ist. An der unteren linken Ecke und der in Blickrichtung oberen rechten Ecke sind Augen mit darauf angeordneten Lagermarken 11 beziehungsweise Rastmarken 9 angesetzt. Auf der dem Griff 4 gegenüberliegenden Seite des Aufnahmebehälters ist am schwenkbaren Komplementärteil 2 ein Hohldorn 3 angeordnet, der mit der Auschüttülle 5 verbunden ist. Die Öffnung der Auschüttülle 5 ist durch einen schwenkbar gelagerten Deckel 6 verschlossen. Der Aufnahmebehälter ist hier so ausgebildet, daß er oben eine Öffnung beläßt. In einer anderen mit gestrichelten Linien angedeuteten Ausführungsform ist an der Oberkante des Teils 2 ein Deckel 10 angeformt. In dieser Ausführungsform ist der Aufnahmebehälter in Schließstellung allseits geschlossen.

In Fig. 2 ist die Draufsicht auf den Aufnahmebehälter gemäß Fig. 1, jedoch ohne angeformten Deckel 10 gezeigt. Hier ist deutlich zu erkennen, daß im Konus des Hohldorns 3 mindestens eine Öffnung 7 vorhanden ist, durch die das im Nachfüllbehälter befindliche Produkt zur Ausschüttülle 5 gelangen kann. In dieser Darstellung wird auch anschaulich gezeigt, wie das Schwenklager 11 und die Einrastverriegelung 8, 9 ausgebildet sind.

Anhand der Abbildungen in Fig. 1 und 2 läßt sich auch erkennen, wie das vorgeschlagene System zur Aufnahme und handhabungsfreundlichen Nutzung von Nachfüllbeuteln funktioniert. Das Format eines solchen Aufnahmebehälters ist auf ein spezifisches Format von Nachfüllbeuteln für ein bestimmtes Produkt zugeschnitten. Zur Befüllung werden die oberen, parallel laufenden Seitenwände des Schwenkteils 2 soweit zusammengedrückt, daß die Rastmarken 9 aus den Rastöffnungen 8 gelöst werden. Dann läßt sich das Teil 2 um das Lager 11 nach links aufschwenken. Das Teil 2 kann soweit aufgeschwenkt werden, bis die äußere Kante der Ausschüttöffnung 5 beziehungsweise des Verschlußdeckels 6 auf der Auflagefläche aufliegt. In dieser Stellung würde auch in der Ausführungsform, in der am Teil 2 noch ein Gefäßdeckel 10 angeformt ist, das schalenförmige Aufnahmeteil 1 voll von oben zugänglich sein. Dann kann der produktspezifische Nachfüllbeutel in das Aufnahmeteil 1 eingestellt werden. Wird jetzt das Schwenkteil 2 wieder hoch geschwenkt, bohrt sich der Hohldorn 3 mit seiner Spitze durch die Umfüllung des Nachfüllbeutels, bis die überstehende Schulter der Ausschülttülle 5 am Beutel anliegt. Die Seitenwände werden kurz vor Schließstellung wieder zusammengedrückt, so daß die angeformten Nasen zwischen Nachfüllbeutel und Seitenwänden des aufnehmenden Teils 1 eingeschoben werden können. Bei Erreichen der Schließstellung rasten die Rastmarken 9 automatisch in die Rastöffnungen 8 ein, wenn das steife federnde Material in seine Ausgangsstellung zurückspringt. Für die Funktionsfähigkeit des Systems ist es ausreichend, wenn eines der Teile aus steifem federnden Material hergestellt wird. Da die für die Herstellung solcher Behälter geeigneten Kunststoffe aber ohnehin steif und federnd sind und die wirtschaftliche Herstellung derartiger Teile erlauben, wird im Normalfall dieses Material für beide Teile verwendet werden.

Wird Produkt benötigt, kann der Aufnahmebehälter mit Hilfe des Handgriffes 4 in Richtung auf die Ausschüttülle 5 geneigt werden. Dadurch öffnet sich, sobald er eine Vertikalstellung überschritten hat, der Verschlußdeckel 6 automatisch, da er schwenkbar an der Ausschüttülle 5 angelenkt ist. Die Öffnung der Tülle 5 wird freigegeben und das Produkt kann in der gewünschten Menge dosiert werden. Durch eine entsprechende Formgebung der Ausschüttülle 5 läßt sich ein fein dosiertes und zielgenaues Ausschütten erreichen. Nach Beendigung der Dosierung und Wiederaufrichten des Aufnahmebehälters schwenkt der Verschlußdeckel 6 soweit, bis er wieder auf der Ausschüttülle 5 aufliegt und diese verschließt.

In Fig. 3 ist ein Ausführungsbeispiel dargestellt, bei dem das feststehende Teil 1 weitgehend die Umhüllung des Behältervolumens darstellt und das schwenkbare Teil 2 den Deckel 10 des Aufnahmebehälters bildet. Deutlich zu erkennen ist das im oberen rechten Bereich des Teils 1 angeordnete Schwenklager 11 und das unterhalb des oberen Randes angeordnete Verriegelungssystem mit Rastöffnung 8 und Rastmarke 9.

Anhand der dargestellten Ausführung mit den zueinander schwenkbar gelagerten Teilen 1, 2 ist auch anschaulich zu erklären, wie das aus zwei, in auseinanderbewegter Stellung nicht verbundenen Teilen 1 und 2 bestehende System ausgebildet sein kann. Ohne Schwenklager 11, dafür mit einem umlaufenden Einsteckrand, der unterhalb von Verschlußteil 2 angeordnet ist und in das aufnehmende Teil 1 eingesteckt werden kann, läßt sich der Aufnahmebehälter auch aus zwei unabhängigen Teilen zusammensetzen. Dabei sind dann zweckmäßig die Rastmarken 9 auf dem Einsteckrand ausgebildet.

## Patentansprüche

1. Aufnahmebehälter für Nachfüllbeutel, der aus mindestens zwei zueinander beweglichen Teilen (1, 2) besteht, wobei in auseinanderbewegter Stellung ein Nachfüllbeutel in ein Teil (1) einlegbar ist und an dem anderen, zum Schließen relativ zum Nachfüllbeutel zu bewegenden Teil (2) ein mit einer in einem Konus angeordneten Öffnung (7) versehener und mit einer Ausschüttülle (5) verbundener Hohldorn (3) angebracht ist und die beiden Teile (1, 2) in Schließstellung lösbar verriegelbar sind.

2. Aufnahmebehälter gemäß Anspruch 1, dadurch gekennzeichnet, daß ein Teil schwenkbar am anderen Teil angelenkt ist.

3. Aufnahmebehälter gemäß Anspruch 2, dadurch gekennzeichnet, daß die beiden Teile (1, 2) schalenförmig ausgebildet sind und beim Aufschwenken ein größeres Volumen mit größerer Öffnung umschließen.

4. Aufnahmebehälter gemäß Anspruch 2, dadurch gekennzeichnet, daß das für die Aufnahme des Nachfüllbeutels vorgesehene Teil (1) im wesentlichen das Behältervolumen umschließt und feststeht und das schwenkbare Teil (2) im wesentlichen den Behälterverschluß bildet.

5. Aufnahmebehälter gemäß Anspruch 1, dadurch gekennzeichnet, daß die beiden Teile (1, 2) in auseinanderbewegter Stellung nicht verbunden sind und ein Teil (2) als Verschluß auf das andere behälterförmige Teil (1) aufsetzbar ist.

6. Aufnahmebehälter gemäß einem der Ansprüche 1 bis 5, dadurch gekennzeichnet, daß an dem Teil (1), das für die Aufnahme des Nachfüllbehälters geeignet ist, ein Handgriff (4) angeordnet ist.

7. Aufnahmebehälter gemäß einem der Ansprüche 1 bis 6, dadurch gekennzeichnet, daß die Ausschüttülle (5) mit einem schwenkbar gelagerten Deckel (6) verschließbar ist.

8. Aufnahmebehälter gemäß einem der Ansprüche 1 bis 7, dadurch gekennzeichnet, daß zumindest ein Teil (1; 2) aus einem steifen federnden Material hergestellt ist und die Verriegelbarkeit durch eine Einrasteinrichtung erreicht wird, die aus einer Rastmarke (9) an einem Teil, beispielsweise dem relativ zum Nachfüllbeutel bewegten Teil (2), und einer die Rastmarke (9) aufnehmenden Rastöffnung (8) am anderen Teil (1) besteht, wobei das zum Einrasten ausgelenkte Teil nach Wegfall des Auslenkdrucks federnd in seine Verriegelungslage zurückspringt.

9. Aufnahmebehälter gemäß einem der Ansprüche 1 bis 8, dadurch gekennzeichnet, daß zumindest ein Teil formatspezifisch gekennzeichnet ist.
